# NEUE EUROPÄISCHE PATENTSCHRIFT

(11) **EP 1 427 299 B2**
(45) Veröffentlichungstag und Bekanntmachung des Hinweises auf die Entscheidung über den Einspruch: **25.07.2012**
(45) Hinweis auf die Patenterteilung: 04.10.2006
(21) Anmeldenummer: 02798702.3
(22) Anmeldetag: 31.08.2002
(51) Int. Cl.: A24C 5/47

(54) **EINRICHTUNG ZUM ZUSAMMENSTELLEN VON GRUPPEN VON FILTERSEGMENTEN ZUR HERSTELLUNG VON MULTISEGMENTFILTERN DER TABAKVERARBEITENDEN INDUSTRIE UND MULDENTROMMEL**
DEVICE FOR COMBINING GROUPS OF FILTER SEGMENTS FOR PRODUCING MULTI-SEGMENT FILTERS OF THE TOBACCO INDUSTRY, AND TROUGH DRUM
DISPOSITIF POUR L'ASSEMBLAGE DE GROUPES DE SEGMENTS DE FILTRE POUR PRODUIRE DES FILTRES MULTISEGMENTS DE L'INDUSTRIE DU TABAC ET TAMBOUR A AUGES

(30) Priorität: 18.09.2001 DE 10146019; 02.11.2001 DE 10155292
(43) Veröffentlichungstag der Anmeldung: 16.06.2004
(73) Patentinhaber: Hauni Maschinenbau AG, 21033 Hamburg (DE)
(72) Erfinder: HORN, Sönke, 21502 Geesthacht (DE); SCHERBARTH, Thorsten, 21502 Geesthacht (DE); WOLFF, Stephan, 21509 Glinde (DE); STROHECKER, Gerd, 21436 Marschacht (DE); ROCKTÄSCHEL, Steffen, 21337 Lüneburg (DE); STEINIGER, Wolfgang, 21502 Geesthacht (DE); LORENZEN, Heinz-Christen, 21465 Wentorf (DE); HEITMANN, Uwe, 21031 Hamburg (DE); GEORGITSIS, Nikolaos, 21033 Hamburg (DE)
(74) Vertreter: Seemann, Ralph
(86) Internationale Anmeldenummer: PCT/EP2002/009746
(87) Internationale Veröffentlichungsnummer: WO 2003/024256

(56) Entgegenhaltungen:
- EP-A2- 1 016 350
- EP-B1- 0 383 970
- EP-B1- 1 226 765
- CH-A- 531 316
- DE-A1- 2 520 026
- GB-A- 1 264 483
- US-A- 3 357 320
- US-A- 3 368 460
- US-A- 4 036 119
- US-A- 4 237 778
- US-A- 5 558 103
- US-A- 5 984 851

## Beschreibung

Die Erfindung betrifft eine Multisegmentfilterherstelleinrichtung nach dem Oberbegriff des Anspruchs 1.

Aus der DE-OS 24 52 748, die dar GB 15 22 139 entspricht und die von der Rechtsvorgängerin der Anmelderin angerneldet wurde, ist eine Strangbildevorrichtung bekannt, bei der in einer im Querverfahren arbeitenden Gruppenbildevorrichtung. Gruppen von Filtersegmenten bzw. Gruppen von Filterstäben gebildet werden und dann der Strangbildevorrichtung derart übergeben werden, daß die Gruppen von Filterstäben längsaxial mit Umhüllungsmaterial umhüllt werden können. Bei der Gruppenbildevorrichtung handelt es sich hierbei um eine Vorrichtung, die bei einer Änderung der Filtersegmente oder der Reihenfolge der Filtersegmente komplett auszutauschen ist.

Hiermit ist ein großer finanzieller Aufwand verbunden und eine geringe Variabilltät bei der Multifilterherstellung.

Eine typische Strangbildevorrichtung der Anmelderin wird KDF 2E genannt. Eine typische Gruppenbildsvorrichtung der Anmeiderin wird GC E genannt. Beide Vorrichtungen sind bei den Verkehrskreisen bekannt und werden zusammen als Maschine des Typs MULFI E vertrieben.

Zur Übergabe der gebildeten Gruppen von der Gruppenbildevorrichtung zur Stangbildevorrichtung sei auf die DE-OS 25 34 666, die der US 404 46 59 entspricht, hingewiesen.

Aus der DE 198 58 600 A1 der Anmelderin ist ferner eine Vorrichtung zum längsaxialen Positionieren von zu durchtrennenden stabförmigen Artikel der tabakverarbeitenden Industrie bekannt, bei der insbesondere eine Muldentrommel Anwendung findet, mittels der gestaffelt aufeinander folgende Filterstäbe zu einer queraxialen Reihenformation zwecks Ausführung eines Trennschnittes durch die Filterstäbe ausgebildet ist.

Es ist Aufgabe der vorliegenden Erfindung, eine Multisegmentfilterherstelleinrichtung mit einer eingangs genannten Einrichtung zum Zusammenstellen von Gruppen von Filtersegmenten zur Herstellung von Multisegmentfiltern derart weiterzubilden, daß eine Variabillität bei der Multifilterherstellung ermöglicht ist. Die entsprechende Einrichtung soil ferner kostengünstig sein und zwar insbesondere bezüglich der Variabilität der Herstellung unterschiedlicher Multifilter. Ferner soil bei einem Umbau der Einrichtung zur Herstellung eines Multifilters einer anderen Art eine möglichst große Zeitersparnis gegeben sein. Schlieblich ist es Aufgabe der vorliegenden Erfindung, eine Möglichkeit vorzusehen, mittels der die Einrichtung zum Zusammenstellen von Gruppen von Filtersegmenten zur Herstellung von Multisegmentfiltern platzsparend ausgebildet sein kann, wobei ferner die entsprechenden Arbeitsgänge, die mit derartigen Einrichtungen durchführbar sind, auf einem verkürzten Förderweg realisierbar sein sollen.

Gelöst wird diese Aufgabe durch eine Multisegmentfilterherstelleinrichtung gemäß Anspruch 1.

Durch die Unterteilbarkeit der Einrichtung zum Zusammenstellen von Gruppen von Filtersegmenten. Nach Anspruch 4 umfassen die Förderelemente in eine Mehrzahl von selbständigen Funktionseinhalten ist eine größtmögliche Variabilität bei der Multifilterherstellung gegeben, wöbei bei dem Wunsch, unterschiedliche Multifilter herzustellen, eine schnelle und kostengünstige Anpassung möglich ist, bei der ggf. die seibständigen Funktionseinheiten lediglich umgeordnet und angepaßt werden müssen bzw. bspw. nur wenige Module bzw. Funktionseinheiten hinzugekauft werden müssen. Im Rahmen dieser Erfindung umfaßt der Begriff "Funkionseinheiten" auch den Begriff "Modul". Im Rahmen dieser Anmeldung bedeutet der Begriff Unterteilbarkeit der Funktionseinheiten, insbesondere, daß die Funktionseinheiten zusammengesetzt sind.

Wenn Je Art eines Filtersegments eines Multisegmentfilters eine Funktionseinheit vorgesehen ist, ist eine besonders platzsparende Einrichtung realisierbar. Wenn Je Filtersegment eines Multisegmentfilters eine, Insbesondere einzige, Funktionseinheit vorgesehen ist, ist eine besondere hohe Variabilität der Einrichtung möglich. Erfindungsgemäß ist eine besonders einfache Zusammenstellung von Gruppen von Filtersegmenten möglich, wenn die Mehrzahl selbständiger Funktionseinheiten in einer Reihe dergestelt angeordnet sind, daß wenigstens ein Teil der Förderelemente zweier benachbarter Funktionseinheiten miteinander in Wirkverbindung gelangen, insbesondere ineinander greifbar sind. Die Filtersegmente werden durch die Förderelemente mäander-förmig transportiert, wobei im Bereich der Wirkverbindung die Filtersegments von einem Förderelement zu einem benachbarten Förderelement übergaben werden. Auf diesen Fördelementen können dann auf besonders einfache Art und Weise Filtersegmente zusammengestellt werden. Da erfindungsgemäß Übergabetrommeln. Filtersegmente bzw. Filtersegmentgruppen übergebenden Förderelemente horizontal in einer Reihe angeordnet sind, ist eine einfache Ausgestaltung der Einrichtung gegeben. Erfindungsgemäß faßt jede Funktionseinheit wenigstens eine Zusammenstelltrommel. Die Gruppe von Filtersegmenten mittels der Förderelemente queraxial förderbar, so daß die Einrichtung und auch die selbständigen Funktionselnheiten entsprechend kompakt bauend ausgestaltet sein können.

Bevorzugt ist eine Muldentrommel zum Lingsaxialen Positionieren von zu durchtrennenden und/oder durchtrennten stabförmigen Artikeln der tabakverarbeitenden Industrie in Aufnahmemulden; mit bewegbar ausgebildeten, sich insbesondere in die Aufnahmemulden erstreckenden Ausrichtanschlägen, vorgesehen wobei wenigstens ein Positioniemittel zum voneinander weg Positionieren zweier in einer Aufnahmemulde längsaxial nabeneinander angeordneten stabförmigen Artikel der tabakverarbeitenden industrie vorgesehen sind. Durch die erfindungsgemäße Ausgestaltung einer Muldentrommel ist es möglich, mehr Funktionen auf einer Fördertrommel vorzusehen, so daß die Gesamttrommetzahl einer erfindungsgemäßen Funktionseinheit reduziert werden kann, wodurch entsprechende selbständige Funktionseineiten bzw. Einrichungen zum Zusammenstellen von Gruppen von Filtersegmenten zur Herstellung von Multisegmentfiltern der tabakverarbeitenden Industrie sehr plaltsparend gebaut werden können. Wenn außerdem ein der Muldentrommel zugeordnetes Schneidmittel vorgesehen ist, ist es möglich, weitere Trommeln einzusparen. Wenn vorzugsweise das eine Positioniermittel zum voneinander weg Positionieren wenigstens einen Saugluftkanal umfaßt, ist es möglich, die stabförmigen Artikel durch aktivierte Saugkanäle zu bewegen und zwar auf schonende, schnelle und einfache Art und Weise. Wenn wenigstens zwei Saugluftkanäle vorgesehen sind, die längsaxial an gegenüberliegenden Enden der Aufnahmemulde angeordnet sind, ist es möglich, zwei längsaxial nebeneinander angeordnete stabförmige Artikel voneinander auf besonders einfache Art und Weise wegzupositionieren. Wenn vorzugswelse eine Belüftungsöffnung in einer Muldenabdichtung vorgesehen ist, ist die Bewegung der zwei stabförmigen Artikel längsaxial voneinander weg schneller möglich. Die Belüftungsöffnung ist vorzugsweise in der Muldenabdichtung derart angeordnet, daß eine Belüftung zwischen zwei längsaxial benachbart angeordneten stabförmigen Antikeln ermöglicht ist.

Wenn vorzugsweise Mittel vorgesehen sind um die in queraxial aufeinander folgenden Aufnahmemulden aufgenommenen und gestaffelten Artikel in eine queraxial fluchtende Position zu überführen, in der vorzugsweise ein Schneidvorgang ausführbar ist, sind insbesondere drei Arbeitsschritte mit der Muldentrommel möglich, nämlich queraxial fluchtendes Ausrichten der in queraxial aufeinander folgenden Aufnahmemulden aufgenommenen und gestaffelten Artikel, Schneiden der Artikel und voneinander weg Bewegen der geschnittenen Artikel. Diese Muldentrommel kann also als Schiebe-/Schneide-/Schiebetrommel bezeichnet werden.

Um eine Schneidausrichung schnell und auf kürzestmöglichern Förderweg zu erzielen, wird außerdem vorgeschlagen, daß die eine Stirnseite der Artikel beaufschlagenden Ausrichtanschläge relativ zu den Aufnahmernulden längsverschiebbar sind. Auf diese Weise wird den zuvor einseitig anliegenden Filterstabkomponenten bzw. stabförmigen Artikeln während iher Durchtrennung eine Ausweichmöglichkeit gegeben.

Um die aufelnanderfolgenden Ausricht- und Ausweichbewegungen der Ausrichtmittel exakt aufeinander abzustimmen, ist gemäß einer Weiterbildung vorgesehen, daß die Ausrichtanschläge diese außerhalb des Wirkbereichs der als Kreismesser ausgebildeten Schneidmittel in eine definierte Anschlagposition vorbewegenden und im Wirkbereich der Schneidmittel aus der Anschlagposition zurückziehenden Stellantriebsmittel versehen sind. Zweckmäßigerweise sind die Stellantriebsmittel als stirnseitig mit der Muldentrommel umlaufende Taumelschelben ausgebildet.

Um mit einfachen Mitteln eine definierte längsaxiale und queraxiale Ausrichtung der Artikel bzw, der Artikelreihe relativ zum Schneidmittel zu gewährteisten, ist weiterhin vorgesehen, daß die Ausrichtanschläge im Bereich ihrer Anschlagfläche mit einer den Muldengrund der Aufnahmermulden überdachenden Ausnehmung wersehen sind, in deren Überdachungsbereich mit den Ausrichtanschlägen zusammenwirkende Saugkanäle einmünden. Ein sichere Saugwirkung ist nach einem zusätzlichen Vorschlag dadurch gewährleistet, daß die Saugkanäle in einer durch eine Umfangabdeckung der Muldentrommel definierten Ausrichtzone aktivierbar sind.

Um jeweils eine bedarfsgerechte Positionierung der Artikel, insbesondere in Zusammenwirkung der Schiebe-/Schneid-/Schiebetrommel mit Nachfolgstrommel zu ermöglichen bzw. wählen zu können, wird weiterhln vorgeschlagen, daß die in die Aufnahmemulden eintauchenden Ausrichtanschläge mit ihren Stellantriesbsmitteln auf wenigstens einer Stirnseite der Muldentrommel angeordnet sind oder alternativ auf beiden Stirnseiten der Muldentrommel angeordnet sind.

Der Vorteil besteht darin, daß drei sich normalerweise behindernde Arbeitsgänge auf einer einzigen Fördertrommel vorgenormmen werden können, womit drei Trommel entfallen können. Hierdurch wird insgesamt die durch vertikale und horizontale Achsabstände der Fördertrommeln bestimmte Größe bzw. Bauhöhe der Maschineneinheit, also der seibständigen Funktionseinheiten und der Einrichtung zum Zusammenstellen von Gruppen von Filtersegmenten zur Herstellung von Multisegmentfiltern und schließlich auch die Multisegmentfilterherstelleinrichtung reduziert.

Es ist schließlich eine selbständige Funktionseinheit, insbesondere zum Zuführen von Filtersegmenten zu weiteren Filtersegmenten, mittels der Gruppen von Filtersegmenten zur Herstellung von Multissegmentfiltern der tabakverarbeitenden Industrie in einen Strangverfahren zusammenstellbar sind, vorgesehen, wobei die Funktionseinheit wenigstens eine Muldentrommel, wie vorstehend beschrieben wurde, umfaßt.

Eine besonders bevorzugte Ausführungsform flegt dann vor, wenn die Einrichtung zum Zusanmenstellen von Gruppen von Filtersegmenten zur Herstellung von Multisegmentfiltern der tabakverarbeitenden Industrie in einem Strangverfahren mit wenigstens einer vorstehend beschriebenen Muldentrommel der vorbeschriebenen Art, versehen ist. Vorzugswelse ist eine Multisegmentfilterherstelleinrichtung mit wenigstens einer Muldentrommel der vorbeschriebenen Art versehen.

Die Erfindung wird nachstehend ohne Beschränkung des allgemeinen Erfindungsgedankens anhand von Ausführungsbeispielen unter Bezugnahme auf die Zeichnungen beschrieben, wobei für alls im Text nicht näher erläuterten erfindungsgemäßen Einzeiheiten ausdrücklich auf die Zeichnungen verwiesen wird. Es zeigen:
- Fig. 1: eine schematische Seitenansicht einer Multisegmentfilterstelleinrichtung umfassend eine Strangbildevorrichtung und eine Gruppenbildevorrichtung gem der DE-OS 24 52 749,
- Fig. 2: eine schematische Seitenansicht einer erfindungsgemäßen Multisegmentfilterherstelleinrichtung mit einer Strangbildevorrichtung und einer Gruppenbildeeinrichtung gem. einem ersten Ausführungsbeispiel,
- Fig. 3: eine schematische Seitenansicht eines weiteren Ausführungsbeipiels einer erfindungsgemäßen Multisegmentfilterherstelleinrichtung mit einer Strangbildevorrichtung und einer anderen Gruppenbildeeinrichtung gem. der Erfindung,
- Fig. 4a): eine Ausführungsform einer erfindungsgemäßen Funktionseinheit für Weichelemente in schematischer Darstellung,
- Fig. 4b): eine schematische Anordnung von Filtersegmenten gem. der Lage in den jeweiligen Trommeln aus Fig. 4a),
- Fig. 4c): eine weitere Ausführungsform einer erfindungsgemäßen Funktionseinheit für Weichelemente in schematischer Darstellung, daß zur Fig. 4a) abgewandelt ist,
- Fig. 4d): eine schematische Anordnung von Filtersegmenten gemäß der Lage in den Jeweiligen Trommeln aus Fig 4c),
- Fig. 5a): ein weiteres Ausführungsbeispiel einer erfindungsgemäßen Funktionseinheit für Weichelemente in schematischer Darsteilung,
- Fig. 5b): eine schematische Anordnung von Filtersegmenten, in der die Plazierung auf den Trommeln der Fig. 5a) gezeigt ist,
- Fig 6a): eine schematische Ansicht einer erfindungsgemäßen Funktionseinheit für Hartelementte.
- Fig. 6b): eine schematische Anordnung von Filtersegmenten, wie diese in den Trommeln der Fig. 6a) in etwa angeordnet sind,
- Fig. 7: eine schematische Draufsicht auf einen Teil einer Funktionseinheit mit einer Muldentrommel,
- Fig. 8: verschiedene Positionen von Filtersegmenten in jeweils zwei Muldenaufnahmen der Muldentrommel aus Fig. 7 und zwar in den Positionen a) bis e), die in Fig. 7 gezeigt sind,
- Fig. 9: eine schematische Halbschnittsdarstellung der Muldentrommel aus Fig. 7 in fünf verschiedenen Querschnitten a) bis e),
- Fig. 10a): eine weitere Ausführungsform einer erfindungsgemäßen Funktionseinheit für Weichelemente in schematischer Darstellung,
- Fig.10b): eine schematische Anordnung von Filtersegmenten gemäß der Lage in den jeweiligen Trommeln aus Fig.10 a).

In der folgenden Figurenbeschreibung sind teilweise gleiche Elemente durch dieselben Bezugsziffern bezeichnet so daß von einer emeuten Vorstellung abgesehen wird.

Die in Fig.1 dargestellte Multisegmentfilterherstelleinrichtung gem. des Standes der Technik ist wie folgt aufgebaut:

Der Strangbildevorrichtung 1 ist eine im Querverfahren arbeitende Gruppenbildevorrichtung 2 zugeordnet, die zwei Vorratsbehälter 3 und 4 aufweist, in denen sich Filterstäbe 6 und 7 einer ersten bzw. zweiten Sorte befinden. An den unteren, auslaβseitigen Enden der Vorratsbehälter 3 und 4 befinden sich Entnahmetrommeln 8 bzw. 9, denen jeweils eine Schneidvorrichtung 11 bzw. 12 zugeordnet ist, welche die aus den Vorratsbehältern 3 und 4 entnommenen Filterstäbe 6 bzw. 7 durchtrennen. Es folgen jeweils eine Staffeltrommel 13 bzw. 14, auf denen die aus den durchtrennten Filterstäben 6 bzw. 7 gebildeten Filterabschnitte in eine gestaffelte Formation gebracht und anschließend durch je eine Schiebetrommel 16 bzw. 17 derart verschoben werden, daß sie queraxial aufeinanderfolgend eine Reihe bilden. Die so gebildeten Reihen der Filterabschnitte werden anschileßend durch je eine Beschleunigertrommel 18 bzw. 19 auseinandergezogen, so daß sich größere Abstände zwischen den einzelnen Filterabschnitte ergeben.

Danach werden die Filterabschnitte auf Schneidtrommeln 21 bzw. 22, denen ebenfalls jeweils eine Schneidvorrichtung 23 bzw. 24 zugeordnet ist, nochmals durchtrennt. Die nochmals durchtrennten Filterabschnitte werden auf den Schneidtrommeln 21 bzw. 22 zugleich erneut auseinandergezogen, so daß zwischen den einzelnen Elementen größere Lücken entstehen. In diese Lücken werden nachfolgend auf einer Zusammenstelltrommel 26 jeweils Elemente von Filterstäben der jeweils anderen Sorte eingefügt und auf diese Weise Filterstabgruppen 27 gebildet, die sich aus mehreren Elementen der unterschiedlichen Filtersorten zusammensetzen.: Die Filterstabgruppen 27 werden anschließend durch ein Abgabemittel in Form einer Übergabevorrichtung bzw. Wendetrommel 28 längsaxial zur Förderrichtung ausgerichtet und in lückenloser Formation kontinuierlich auf einen von einer Bobine 29 abgezogenen Umhüllungsstreifen 31 der Strangbildevorrichtung 1 übergeben. Die Übergabe geschieht z.B. gemäß der DE-OS 25 34 666.

Vor dem Ablegen der Filterstabgruppen 27 auf den Umhüllungsstreifen 31 wird dieser beleimt. Zu diesem Zweck ist eine erste Beleimungsvorrichtung 32, angedeutet durch einen Leimvorratsbehälter 33 und zwei Auftragsdüsen 34 und 36 vorgesehen, die eine innenbelehmung in Form von zwei nebeneinanderilegenden, parallel verlaufenden Leimstreifen auf den Umhüllungsstreifen 31 aufbringt. Eine zweite Beleimungsvorrichtung 37, angedeutet durch einen Lelmvorratsbehälter 38 und eine Leimauftragsdüse 39, versieht den Umhüllungsstreifen 31 im Bereich eines Randes mit einem Leimstreifen für die Nahtbeleimung. Es ist selbstverständlich, daß für die Innenbeleimung bei Bedarf auch nur ein Leimstreifen oder auch mehr als zwei Leimstreifen vorgesehen sein können.

Bel einem Anwendungsfall, gem. dem der Leimvorratsbehälter 33 der ersten Beleimungsvorrichtung 32 einen Kaltleim enthält und der Vorratsbehälter 38 der zweiten Beleimungsvorrichtung 37 einen Heißschmetzkleber enthält, ist im Ablegebereich 41 der Wendetrommel 28 unterhalb des Umhüllungsstreifens 31 ein Mittel 42 zum Abbinden der innenbeleimung in Form einer Heizvorrichtung 43 vorgesehen, welche dafür sorgt, daß die durch die Leimauftragsdüsen 34 und 36 aufgebrachte innenbeleimung unmittelbar nach dem Ablegen der Filterstabgruppen 27 abbindet und die Filterstabgruppen 27 auf diese Weise unmittelbar nach dem Ablegen auf dem Umhüllungsstreifen 31 fixiert werden, so daß sie sich nicht mehr durch äußere Einwirkungen, wie z.B. durch nachfolgende Filterstabgruppen verschleben lassen.

Zugleich aktiviert die Helzvorrichtung 43 den Heißschmelzkleber für die Nahtbeleimung. Die auf diese Weise zu einer lückenlosen Reihe fixierten Fiterstabgruppen 27 durchlaufen anschließend ein Formteil in Gestalt einer Formatkammer 44, in der der Umhüllungsstreifen 31 um die Filterstabgruppen 27 herumgelegt wird, so daß ein kontinuierlicher Filterstrang gebildet wird, wobei der durch die Leimauftragsdüse 39 aufgetragene Heißschmeizkleber für die Nahtbeleimung innerhalb einer Klebkammer 46 abgebunden wird, die zu diesem Zweck als Kühlvorrichtung 47 ausgebildet ist. Der auf diese Weise verschlossene und versiegelte Filterstrang erreicht anschileßend eine Schneidvorrichtung 48, in der Kombinationsfilterstäbe 49 von vorzugsweise mehrfacher Gebrauchslänge abgeschnitten werden, die jeweils Filterelemente der unterschiedlichen Sorten von Filterstäben 8 und 7 enthalten.

Eine erfindungsgemäße Multisegmentfilterherstelleinrichtung mit einer Einrichtung zum Zusammenstellen von Gruppen von Filtersegmenten zur Herstellung von Multisegmentfiltern ist in Fig. 2 dargestellt. Die Strangbildevorrichtung 1 entspricht im wesentlichen der Strangbildevorrichtung 1 der Fig. 1. wobei in Fig. 2 noch ein Strangabschneider 50 angedeutet ist, mittels dem zu Beginn der Strangbildung in dem Moment ein Abschneiden des Filterstranges erfolgen kann, indem das Umhüllen der Filtersegmente mit Umhüllungsmaterial erfolgreich und ordnungsgemäß vonstatten geht. Der abgeschnittene Filterstrang landet dann über eine Rutsche in einem Müllbehälter 56. Es ist ferner in der Strangbildevorrichtung 1 noch eine Einstoßtrommel 57 dargestellt, mittels der die Filter n-facher Gebrauchslänge, wie bspw. 2-, 4- oder 6-facher Gebrauchslänge zur weiteren Verarbeitung, insbesondere zum Zusammensetzen mit Tabakstöcken in eine weitere Maschine mittels der Einstoßtrommel 57 eingestoßen werden.

In Fig. 2 ist auch die Einrichtung zur Zusammenstellung von Gruppen von Filtersegmenten zur Herstellung von Multisegmentfiltern dargestellt. Es handelt sich hierbei auch um eine Gruppenbildevorrichtung 2, wobei allerdings jeweils selbständige Funktionseinheiten 604, 605.1, 605.2 und 61.1 Verwendung finden. Bei der Funktionseinheit 604 handelt es sich um eine Weichelementeinheit, mittels der zwei einzelne Filtersegmente zugeführt werden (Fig. 4a), bei der Funktionseinheit 605.1 und 605.2 handelt es sich um eine Weichelementeinheit mittels der ein einzelner Filterstöpsei bzw. ein einzelnes Filtersegment doppelter Gebrauchslänge zugeführt wird, und bei der Funktionseinheit 61.1 um eine Hartelementeinheit. Es sind in den Funktionseinheiten jeweils Vorratsbehälter 53.1 - 53.3 und 54.1 vorgesehen, wobei naturgemäß bei der Weichelementeinheit 605.1, 605.2 bzw. 604 ein Weichelementvorrabsbehälter 53.1 - 53.3 vorgesehen ist und in der Hartelementeinheit 61.1 ein Hartelementvorratsbehälter 54.1. In den Weichelementeinheiten 604 und 605.1 und 605.2 werden welche Segmente oder Softelemente, bspw. aus einem Celluloseacetat oder einem Vlies, verarbeitet und die verarbeiteten Segmente auf eine Trommel abgelegt, wohingegen in der Hartelementeinheit 61.1 harte Segmente, wie gesintertes Granulat, mit Granulat gefüllte Hülsen oder leere Hülsen, auf einer Trommel positioniert werden. Die Gruppenbildevorrichtung 2 bzw. die selbständigen Funktionseinheiten werden mittels einer Energieversorgungseinheit 58 mit Energie versorgt.

Mittels der Multisegmentfilterherstelleinrichtung gem. Fig. 2 sind bspw. Multisegmentfilter für Zigaretten herstellbar, die vier Filterelemente aufweisen.

Es wird nun bspw. ein Softelement doppelter Gebrauchslänge in die Mitte der entsprechenden Mulde 84 der Zusammenstelltrommel 64.2 (siehe Fig**.** 5 a) angeordnet. Es können dann Hartelemente um dieses Softelement doppelter Gebrauchslänge benachbart angeordnet werden, woraufhin dann mittels der Funktionseinheit 604 zwei Softelemente außen um die angeordneten Hartelemente angeordnet werden. Schließlich wird dann mittels der am dichtesten an der Übergabeeinheit 82 angeordneten Funktionseinheit 605.2 ein weiteres Softelement doppelter Gebrauchslänge links oder rechts von der Gruppe von Filterelementen in die jeweiligen Mulden der Übergabetrommel 63.6 bzw. Zusammenstelltrommel 64.2 queraxial fluchtend angeordnet. Die derart gebildete Gruppe von Filtersegmenten wird dann in eine Übergabeeinheit 62 übergeben und mittels der an sich bekannten Wendetrommel 28 längsaxial auf Fördermittel der Strangbildsvorrichtung 1 abgelegt, um dann mittels Umhüllungspapier, das von einer Bobine 29, die in Fig. 2 nicht dargestellt ist, die allerdings auf einer Bobinenhalterung 30 angebracht wird, zu einem Multifilterstrang auszubilden. Hierzu kann ein Standard-Filterumhüllungspapler verwendet werden.

Es handelt sich bei der Erfindung also insbesondere um eine neue Gruppenbildevorrichtung 2, die bspw. mit einer KDF der Anmelderin zu einer Filterherstellinie kombiniert werden kann. Es sind Mehrfach-Filter herstellbar, die als 4- oder 6-fach lange Filterstäbe in der Filteransetzmaschine MAX der Anmelderin mit Tabakstöcken zu Filterzigaretten verarbeitet werden.

In Fig. 3 ist eine Variation bzw. eine weitere Ausführungsform der vorliegenden Erfindung im Vergleich zu Fig. 2 dargestellt. In Fig. 3 befindet sich im Vergleich zwischen den beiden links angeordneten Weichelementeinheiten 604 und 605.2 der Fig. 2 noch eine Hartelementeinheit 61.2. Es sind so bspw. Mehrfach-Filter für Zigaretten herstellbar, die fünf verschiedene Segmente umfassen.

In Fig. 4a) ist schematisch eine erfindungsgemäße Weichelementeinheit 604 dargestellt, mit der zwei einzelne Filtersegmente zugeführt werden. In einem Weichelementvorrastsbehälter 53.1 werden welche Filterstäbe 80, wie bspw. aus Celluloseacetat, über ein Zuführelement 70.1 eingebracht Mittels einer Entnahmetrommel 8.1 werden die entsprechenden Filterstäbe bzw. Filterelemente 80 bspw. einer 8-fachen Gebrauchstänge entnommen. Für eine gesicherte Abnahme der Filterelemente 80 ist die Abweiserrolle 71.1 vorgesehen. Eine Vorrichtung zur Entnahme von stabförmigen Artikeln aus einem Vorrat ist beispielsweise aus der DE 25 05 998 C2, die der US 40 20 973 entspricht, bekannt.

Die Filterelemente 80 werden dann auf der Entnahmetrommel 8.1 mittels eines ersten Kreismessers 72.1, das rotierend betrieben wird und ständig an einem Schleifelement 73.1 geschliffen wird, in zwei Filterelemente 81 vierfacher Gebrauchslänge geschnitten. Daraufhin werden zwei weitere Schnitte durch zwei weitere Kreitsmesser 72.2 die hintereinander angeordnet sind, von denen in Fig. 4a) nur das vordere Kreismesser zu erkennen ist, durchgeführt so daß die Filterelemente 81 in insgesamt vier Filterelemente 82 zweifacher Gebrauchslänge geschnitten werden.

Es erfolgt dann eine Übergabe der vier Filterelemente 82, die auf der Entnahmetrommel 8.1 längsaxial angeordnet sind, wie bspw. in Fig. 4b) dargestellt ist, auf eine Staffeltrommel 13.1, mittels der die Filterelemente 82 gestaffelt angeordnet sind, wie in Fig. 4b) auch angedeutet ist. Als nächstes erfolgt eine Übergabe in eine Schiebe-/Schneidtrommel 74.1, in der zunächst eine queraxiale Ausrichtung der Filterelemente 82 vorgenommen wird, um diese dann mit dem Kreismesser 72.3 in zwei Filterstöpsel 83 zu schneiden. Die so geschnittenen Filterstöpsel 83 werden auf eine Übergabetrommel 63.4 übergeben, um dann auf eine Schiebe-/Übergabetrommel 75.1 übergeben zu werden, in der die Filterstöpsel 83 auseinandergeschoben werden. Schließlich werden die auseinandergeschobenen Filterstöpsel 83 auf eine Zusammenstelltrommel 64.1 übergeben und dann auf eine Übergabetrommel 63.5, die in Wirkverbindung mit einer Zusammenstelltrommel 64.2 - 64.5 einer weiteren Funktionseinheit gebracht werden kann, um die auf die Übergabetrommel 63.5 abgelegten Filterelemente mit den auf der weiteren Zusammenstelltrommel 64.2 - 64.5 abgelegten Filterelemente zusammenzubringen.

Fig. 4c zeigt schematisch eine weitere erfindungsgemäße Ausführungsform einer Weichelementeinheit 604, die im Großen und Ganzen der Weichelementeinheit aus Fig. 4a) entspricht, bei der allerdings einige Trommeln anders ausgestaltet sind Die in Fig. 4a) angeordneten Trommeln 74.1 und 63.4 werden durch eine Schiebe-/Schneid-/Schiebetrommal 90.1 ersetzt. Ferner wird die Schiebe-Übergabetrommel 75.1 durch eine Übergabetrommel 63.11 ersetzt.

Die Schiebe-/Schneid-/Schiebetrommel 90.1 entspricht im wesentlichen der Schiebe-/Schneid-/ Schiebetrommel 90, die unter Bezugnahme auf die Figuren 7 und 8 im Folgenden beschrieben wird. Die in Fig. 4d) dargestellten Filterelemente 80 bis 83 werden bis zur Staffeltrommel 13.1 entsprechend wie in Fig. 4a) bearbeitet. Die Staffeltrommel 13.1 staffelt Filterelemente 2-facher Gebrauchslänge 82 und übergibt diese auf die Schiebe-/Schneid-/Schiebetrommel 90.1. In dieser werden die Filterelemente 2-facher Gebrauchslänge zunächst queraxial ausgerichtet dann geschnitten und dann längsaxial auseinandergezogen, um anschließend die entsprechend geschnittenen Filterstöpsel 83 mit einem entsprechend vorgesehenen Abstand in längsaxialer Richtung auf die Übergabetrommel 63.11 zu übergeben, die ihrerseits wieder die Filterstöpsel in Aufnahmemulden 84 der Zusammenstelltrommel 64.1 übergibt. Die Übergabetrommel könnte gegebenenfalls bei geometrisch etwas anderer Anordnung aus diesem Ausführungsbeispiel herausgenommen werden, so daß sich die Bauhöhe der Weichelementeinheit 604 verringem würde.

In Fig. 5a) ist ein weiteres Ausführungsbeispiel einer erfindungsgemäßen Funktionseinheit 605.1 bzw. 605.2 in schematischer Darstellung gezeigt Mit dieser Funktionseinheit 605.1 bzw. 605.2 wird ein einzelner Filterstöpsel doppelter Gebrauchslänge zugeführt. Der Unterschied zu der Funktionseinheit 604 aus Fig. 4a) besteht darin, daß anstelle der stromabwärts ersten Übergabetrommel 63.4 eine Staffeltrommel 13.3 vorgesehen ist, mittels der die geschnittenen Filterstöpsel 83 gestaffelt auf die Schiebe-/Übergabetrommel 75.2 übergeben werden, so daß pro Mulde in der Schiebe-/Übergabetrommel 75.2 bzw. pro Mulde in der dieser Einheit zugeordneten Zusammenstelltrommel 64.2 und Übergabetrommel 63.6 maximal nur ein Filterstöpsel 83 angeordnet ist. In Fig. 5b) und Fig. 4b) ist außerdem schematisch die Aufnahmemulde 84 der Zusemmenstelltrommel 64.1 bzw. 64.2 dargestellt. Mit der Funktionseinhelt gemäß Fig. 5a werden bevorzugt das erste und das letzte Filtersegment eines Multisegmentfilters eingelegt. Bei der Funktionseinheit 605,2 sind auf der Zusammenstelltrommel 64.2 und Übergabetrommel 63.6 jedoch bereits alle vorher eingelegten Filterstöpsel 83, 87 angeordnet und der neu zugeführte Filterstöpsel 83 doppelter Gebrauchslänge wird an eine Seite der Filtersegmentgruppe angelegt.

In Fig. 6a) ist eine erfindungsgemäße Hartelementeinheit 61.1 - 61.3 dargestellt. Aus einem Hartelementvorratsbehälter 54.1 werden über zwei Zuführschächte 88.1 und 88.2 Hartfilterelemente 87 zwei Entnahmetrommeln 8.3 und 8.4 zugeführt Hierzu ist, wie schematisch in Fig. 6a) angedeutet ist, eine Bewegbarkeit der Zuführschächte 86.1 und 86.2 realisierbar, um ein möglichst sanftes Übergeben der Hartfilterelemente 87 in die Entnahmetrommeln 8.3 und 8.4 vorzusehen. Die Entnahmetrommeln 8.3 und 8.4 können auch entsprechend ausgebildet sein, um eine schnelle Übergabe vieler Elemente zu ermöglichen. Hierzu wird insbesondere auf die Patentanmeldung der Anmelderin mit dem Titel "Übergabeeinrichtung und Muldentrommel sowie Verfahren zur Übergabe von Zigarettenkomponenten" verwiesen, die das amtliche Aktenzeichen DE 101 48 992.6 hat.

Die gestaffelt wie in Fig. 6b) angedeutet ist, übergebenen Hartfilterelemente 87 werden dann in Schiebetrommeln 18.1 und 16.2 übergeben, in denen die Hartfilterelemente 87 queraxial in den aufeinanderfolgenden Aufnahmemulden angeordnet werden. Die queraxial fluchtend angeordneten Hartfilterelemente werden über eine Übergabetrommel 63.8 zu der Zusammenstelltrommel 84.3 dieser Einheit übergeben und dann zu der Übergabetrommel 63.7 übergeben.

In Fig. 7 ist eine schematische Draufsicht auf einen Teil einer Weichelementeinheit 604 oder 605.1 - 605.6 dargestellt, wobei insbesondere ein zentrales Element einer erfindungsgemäßen Weichelementeinheit 604 oder 605.1 - 605.6 durch die Schiebe-/Schneid-/Schiebetrommel 90 dargestellt ist. Entsprechende Filterelemente 82, bspw. Filterelemente zweifacher Gebrauchslänge werden von einer Staffeltrommel 13.4 gestaffelt in die Trommel 90 bei Position a) übergeben. In Bewegungsrichtung der Trommel 90 werden dann die übergebenen Filterelemente 82 queraxial fluchtend in den Aufnahmemulden 84 positioniert. Hierzu ist eine Muldenabdichtung 92.1 vorgesehen, die ein Herausfallen der Filterelemente 82 verhindert, wenn bspw. eine die Filterelemente haltende Saugluft abgeschaltet wird, um die entsprechenden Filterelemente zu verschieben. Dieser Vorgang geschieht in Pos. b).

In Pos. c) wird mittels eines Kreismessers 72.7 das jeweilige Filterelement 82 in zwei Filterstöpsel 83 zerschnitten. Die beiden Filterstöpsel 83 werden dann in Pos. d) voneinander wegbewegt. Hierzu wird wieder ein Teil der Saugluft, die die Filterstöpsel hält, ausgeschaltet, so daß auch an dieser Steile eine Muldenabdichtung 92.2 notwendig ist. In Pos. e) werden dann die Filterstöpsel 83 auf die Zusammenstelltrommel 84.4 übergeben und ggf. mit schon darauf sich befindenden weiteren Filterstöpseln bzw. Filterelementen zusammengestellt.

In Fig. 8 ist die Funktionsweise der Schiebe-/Schneid-/Schiebetrommel 90 dargestellt. Es sind jeweils in den verschiedenen Positionen a) bis e) die für den Vorgang wesentlichen Elemente dargestellt. In Fig. 8a) werden die gestaffelten Filterelemente 82 in die Aufnahmemulden 84 übergeben. Es wirkt dann Saugluft von der linken Seite auf die Filterelemente 82 in Fig. 8b), so daß diese sich nach links an den linken Anschlag 93 bzw. 93.2 bewegen. Ansteile der Beaufschlagung mit Saugluft könnte auch ein Schiebeelement 88 Verwendung finden, das nicht in Fig. 8 dargestellt ist, sondern bspw. in Fig. 9. Die Filterelemente 82 liegen nun queraxial fluchtend in den Aufnahmemulden 84 vor.

In der Pos. c) wird der linke Anschlag 93.1 bzw. 93.2 ein wenig weggerückt von den Filterelementen 82, um dann mit einem Kreismesser 72.7 einen Schnitt durchzuführen, so daß sich Filterstöpsel 83 ausbilden.

In Pos. d) werden mittels Saugluftbeaufschlagung zwischen den Elementen diese voneinander wegbewegt, so daß beide Filterstöpsel 83 an den beiden Anschlägen 93.1 und 93.2 sowie 94.1 und 94.2, also linke und rechts, anliegen. In Pos. e) werden die Anschläge links und rechts ein wenig von den Filterstöpseln 83 wegbewegt so daß diese frei in eine weitere Trommel übergeben werden können.

In Fig. 9 sind in den verschiedenen Positionen a) bis e) jeweils schematische Halbschnittsdarstellungen der Schiebe-/Schneid-/Schiebetrommel 90 dargestellt in Pos. a) liegen die Filterstöpsel 82 gestaffelt hintereinanderliegend vor. Das links angeordnete Filterelement 82 ist im Schnitt dargestellt und das rechts angeordnete Filterelement 82 in einer Draufsicht. Die Filterelemente 82 werden mittels Saugluft durch Luftbohrungen 108 und 107 in der Aufnahmemulde 84 gehalten. Die Saugluft wird durch einen Luftsteuerkörper 98 Je nach Rotationspositon der Trommel 90 gesteuert. In dieser Position geschieht ein Saugen durch vier Luftbohrungen 108 und 107 über eine Ausfräsung 100 zu dem Luftauslaß 99. Die Richtung der Saugluft ist durch Pfeile dargestellt. Die Trommel 90 bewegt sich über eine Weile 102, die über Kugellager 101 und ein Nadellager 103 gelagert ist. Ferner ist eine Taumelschelbe 97.1 bzw. 97.2 dargestellt, an der die linken und rechten Anschläge 93.1 bzw. 93.2 und 94.1 bzw. 94.2 angebracht sind. Die Bewegung der Taumelscheibe wird über einen Kurvenkörper 109 gesteuert, der durch eine Drehmomentstütze 96 gestützt wird.

In Pos. b), in der ein schematischer Halbschnitt durch die Trommel 90 gezeigt ist, sind die Filterelemente 82 queraxial hintereinander angeordnet dargestellt. Es ist ferner schematisch ein Schiebeelement 88 dargestellt, mittels der das hinter dem vorderen Filterelement angeordnete Filterelement mit dem vorderen Filterelement in eine fluchtende Position geschoben wurde. Anstelle des schematisch dargestellten Schiebeelements 88 ist es auch möglich, eine entsprechende Verschlebung mit Saugluft vorzusehen, wie in der Fig. 8 b) auch ansonsten angedeutet ist. In diesem Fall ist das Schiebeelement nicht nötig. Es handelt sich insofern um eine alternative Ausführungsform, die der Einfachheit halber gemeinsam in eine Zeichnung eingebracht ist.

In der Pos. b) der Fig. 9 werden die Filterelemente 82 von links mit Saugluft über die ganz links angeordneten Luftbohrungen 106 und 107 beaufschlagt. Hierdurch bewegen sich die Filterelemente 82 an den linken Anschlag 93.1. Dazu sind die restlichen Luftbohrungen 106 durch den Luftsteuerkörper 98 verschlossen. Damit die Filterelemente aus den Mulden nicht herausfallen, ist eine Muldenabdichtung 92.1 vorgesehen. Diese Muldenabdichtung 92.1 hat an der rechten Seite eine Öffnung 110 oder Ausfräsung 110 zur Atmosphäre, damit beim Saugen der Filterelemente nach links kein Vakuum auf der rechten Seite entsteht, was ein nach links Bewegen der Filterelemente verhindern könnte.

In Pos. c) der Fig. 9 ist der linke Anschlag etwas nach links bewegt worden, so daß ein Schnitt mittels eines Kreismessers 72.7, das in die Messemut 104 eingreift, vorgenommen werden kann, ohne das links angeordnete Filterelement zu quetschen. In dieser Position werden die Filterelemente 82 bzw. die dann geschnittenen Filterstöpsel 83 wieder durch Saugluft entsprechend gehalten.

In Pos. d) der Fig. 9 werden die geschnittenen Filterstöpsel 83 voneinander weg bewegt. Hierzu wird sowohl die linke Seite der Mulde als auch die rechte Seite der Mulde 84 mit Saugluft versehen und zwar durch die jeweiligen Luftbohrungen 108 und 107. Damit kein Vakuum zwischen den sich voneinander weg bewegenden Filterstöpseln entsteht, ist in der Muldenabdichtung 92.2 eine Luftbohrung 108 im Bereich der rechten Seite des links angeordneten Filterstöpsels 83 vorgesehen. Schließlich werden in Pos. e) der Fig. 9 zunächst die jeweiligen Anschläge 93.1 bzw. 93.2 und 94.1 bzw. 94.2 von den Filterstöpseln 83 wegbewegt, um diese dann auf die Zusammensteiltrommel 64.4 übergeben zu können.

Mit der Trommel werden also insbesondere Filterstöpsel ausgerichtet, geschnitten und gespreizt. Dieses führt dazu, daß bspw. die in Fig. 4a) schematisch dargestellten, stromabwärtig liegenden Trommeln 74.1, 63.4 und 75.1 durch eine einzige Trommel 90 ersetzt werden können, so daß die erfindungsgemäße Funktionseinheit sehr platzsparend gebaut werden kann.

In Fig. 10a) ist schematisch eine weitere Ausführungsform einer Weichelementeinheit 605.3 dargestellt, mittels der zwei einzeine Filtersegmente 83 einer Zusammenstelltrommel 64.5 zugeführt werden. In einem Weichelementvorratsbehälter 53.4 werden welche Filterstäbe 79, wie beispielsweise aus Zelluloseacetat, über ein Zuführelement 70.3 eingebracht. Mittels einer Entnahmetrommel 8.5 werden die entsprechenden Filterstäbe bzw. Filterelemente 79 beispielsweise einer 16-fachen Gebrauchslänge entnommen. Für eine gesicherte Entnahme der Filterelemente 79 ist die Abweiserolle 71.3 vorgesehen.

Die Filterelemente 79 werden dann auf der Entnahmetrommel 8.5 mittels eines ersten Kreismessers 72.8 und zwei zweiten Kreismesser 72.9, die jeweils über Schleifmittel 73.8 und 73.9 ständig geschärft werden. In vier Filterelemente 81 4-facher Gebrauchslänge geschnitten. Daraufhin werden die geschnittenen Filterelemente 81 in eine Staffeltrommel 13.5 übergeben, so daß diese wie in Fig. 10 b) dargestellt ist gestaffelt auf der Staffeltrommel 13.5 angeordnet sind. Auf der darauf folgenden Schiebe-/Schneidetrommel 74.3 werden die zunächst gestaffelten Filterelemente 81 queraxial fluchtend verschoben um dann mittels eines weiteren sich rotlerend bewegenden Krelsmessers 72.10 in jeweils zwei Filterelemente 82 2-facher Gebrauchslänge geschnitten zu werden. Diese werden dann auf die Staffeltrommel 13.4 gestaffelt übergeben. Es folgt dann die erfindungsgemäße Schiebe-/Schneid-/Schiebetrommel 90, mittels der die Filterelemente 2-facher Gebrauchslänge 82 in Filterelemente 1-facher Gebrauchslänge 83 geschnitten werden und auseinandergezogen werden, um dann auf die Zusammenstelltrommel 64.5 übergeben zu werden. Anschließend an die Zusammenstelltrommel 64.5 ist die Übergabetrommel 63.9 angeordnet, auf die die Filterelemente 83 übergeben werden.

Durch die Verwendung selbständiger Funktionseinheiten bei einer Einrichtung zum Zusammenstellen von Gruppen von Filtersegmenten zur Herstellung von Multisegmentfiltern ist es möglich, bspw. bei Verwendung von harten Elementen durch Einsatz von mehreren Modulen eine Steigerung der Produktionsielstung zu erreichen. Es ist ferner eine hohe Produktionsielstung möglich, wenn nur Weichmodule bzw. Weichelementeinheiten Verwendung finden. Es sind so insbesondere zwei bis fünf Filtersegmente pro Multisegmentfilter herstellbar. Entsprechende Granulate werden vorzugsweise konfektioniert in Hartelementen eingesetzt.

Durch die erfindungsgemäße Multisegmentfilterherstellungseinrichtung ist ein sehr geringer Maschinenbauaufwand nötig. Ferner ist ein geringes Funktionsrisiko gegeben, da bekannte Verfahren bei einigen Prozessen angewendet werden, wie insbesondere das bekannte Strangverfahren oder bspw. das Verfahren, das in der DE-OS 2452 748 beschrieben ist und bei der Strangmaschine KDF der Anmelderin Verwendung findet.

### Bezugszeichenliste

- 1: Strangbildevorrichtung
- 2: Gruppenbildevorrichtung
- 3: Vorratsbehälter
- 4: Vorratsbehälter
- 6: Filterstab
- 7: Filterstab
- 8: Entnahmetrommel
- 8.1: Entnahmetrommel
- -8.5: Entnahmetrommel
- 9: Entnahmetrommel
- 11: Schneidvorrichtung
- 12: Schneidvorrichtung
- 13: Staffeitrommel
- 13.1: Staffeitrommel
- -13.6: Staffeitrommel
- 14: Staffeitrommel
- 16: Schiebetrommel
- 16.1: Schiebetrommel
- 16.2: Schiebetrommel
- 17: Schiebetrommel
- 18: Beschleunigertrommel
- 19: Beschleunigertrommel
- 21: Schneidtrommel
- 22: Schneidtrommel
- 23: Schneidvorrichtung
- 24: Schneidvorrichtung
- 26: Zusammenstelltrommel
- 27: Filterstabgruppen
- 28: Wendetrommel
- 29: Bobine
- 30: Bobinenhalterung
- 31: Umhüllungsstreifen
- 32: Beleimungsvorrichtung
- 33: Leimvorratsbehälter
- 34: Auftragsdüse
- 36: Auftragsdüse
- 37: Beleimungsvorrichtung
- 38: Vorratsbehälter
- 41: Abiegebereich
- 42: Abbindemittel
- 43: Helzvorrichtung
- 44: Formatkammer
- 46: Klebkammer
- 47: Kühlvorrichtung
- 48: Schneidvorrichtung
- 49: Kombinationsfilterstäbe
- 50: Strangabschneider
- 53.1: Welchelementvorratsbehälter
- -53.4: Welchelementvorratsbehälter
- 54.1: Hartelementvorratsbehälter
- -54.2: Hartelementvorratsbehälter
- 56: Müllbehälter
- 57: EnstoBtrommel
- 58: Energieversorgungseinheit
- 604: Weichelementeinheit
- 605.1: Weichelementeinheit
- 605.6: Weichelementeinheit
- 61.1: Hartelementeinheit
- -61.3: Hartelementeinheit
- 82: Übergabeeinheit
- 83.1: Übergabetrommel
- -63.11: Übergabetrommel
- 64.1: Zusammenstelltrommel
- -84.5: Zusammanstelltrommel
- 70.1: Zuführelement
- -70.3: Zuführelement
- 71.1: Abweiserrolle
- -71.3: Abweiserrolle
- 72.1: Kreismesser
- -72.10: Kreismesser
- 73.1: Schieifelement
- -73.10: Schieifelement
- 74.1: Schiebe-/Schneidetrommel
- -74.3: Schiebe-/Schneidetrommel
- 75.1: Schiebe-/Übergabetrommel
- -762: Schiebe-/Übergabetrommel
- 79: Filterelement (16-fach)
- 80: Filterelement (8-fach)
- 81: Filterelement (4-fach)
- 82: Filterelement (2-fach)
- 83: Filterstöpsel
- 83.1: Filterelemente
- -83.1: Filterelemente
- 84: Aufnahmemulde
- 88.1: Zuführschacht
- -86.2: Zuführschacht
- 87: Hartfilterelement
- 88: Schiebeelement
- 90/: Schiebe-/Schneid-
- 90.1: /Schiebetrommel
- 92.1: Muldenabdichtung
- -92.1: Muldenabdichtung
- 93.1: Anschlag links
- -93.1: Anschlag links
- 94: Anschlag rechts
- 96: Drehmomenttstütze
- 97.1: Taumelscheibe
- -97.2: Taumelscheibe
- 98: Luftsteuerkörper
- 99: Luftauslaß
- 100: Ausfräsung
- 101: Kugellager
- 102: Weile
- 103: Nadeilager
- 104: Messemut
- 106: Luftbohrung
- 107: Luftbohrung
- 108: Luftbohrung
- 109: Kurvenkörper
- 110: Ausfräsung

## Patentansprüche

1. Multisegmentfilterherstelleinrichtung mit einer Strangbildevorrichtung (1) und einer Einrichtung zum Zusammenstellen von Gruppen (27) von Filtersegmenten (6, 7, 79, 80 - 83, 83.1 - 83.4, 87) zur Herstellung von Multisegmentfiltern (49) der Tabak verarbeitenden Industrie in einem Strangverfahren, wobei zusammengestellte Filtersegmentgruppen (27) mit einer Übergabevorrichtung (62) auf die Strangbildevorrichtung (1) abgegeben werden, wobei je Multisegmentfilter (49) wenigstens zwei unterschiedliche Arten von Filtersegmenten (6, 7, 79, 80 - 83, 83.1 - 83.4, 87) vorgesehen sind, **dadurch gekennzeichnet, dass** die Einrichtung zum Zusammenstellen von Gruppen (27) von Filtersegmenten (6, 7, 79, 80 - 83, 83.1 - 83.4, 87) in eine Mehrzahl von selbstständigen Funktionseinheiten (604, 605.1 - 605.6, 61.1 - 61.3), die jeweils als ein Modul ausgebildet sind, unterteilbar ist, wobei die Filtersegmente (6, 7, 79, 80 - 83, 83.1 - 83.4, 87) in den selbstständigen Funktionseinheiten (604, 605.1 - 605.6, 61.1 - 61.3) queraxial förderbar sind, wobei die Mehrzahl selbstständiger Funktionseinheiten (604, 605.1 - 605.6, 61.1 - 61.3) in einer Reihe dergestalt angeordnet sind, dass wenigstens ein Teil der Förderelemente (8.1 - 8.5, 13.1 - 13.6, 16, 16.1 - 16.2, 63.1 - 63.10, 64.1 - 64.5, 74.1 - 74.3, 75.1 - 75.2, 90) zweier benachbarter Funktionseinheiten (604, 605.1 - 605.6, 61.1 - 61.3) in Wirkverbindung bringbar, insbesondere ineinander greifbar, sind, wobei die in Wirkverbindung bringbaren Förderelemente (63.1 - 63.10, 64.1 - 64.5) horizontal in einer Reihe angeordnet sind, und wobei jede Funktionseinheit wenigstens eine Zusammenstelltrommel (64.1 - 64.5) umfasst.

2. Einrichtung nach Anspruch 1, **dadurch gekennzeichnet, dass** je Art eines Filtersegments (6, 7, 79, 80 - 83, 83.1 - 83.4, 87) eines Multisegmentfilters (49) eine Funktionseinheit (604, 605.1 - 605.6, 61.1 - 61.3) vorgesehen ist.

3. Einrichtung nach Anspruch 1 und/oder 2, **dadurch gekennzeichnet, dass** je Filtersegment (6, 7, 79, 80 - 83, 83.1 - 83.4, 87) eines Multisegmentfilters (49) eine, insbesondere einzige, Funktionseinheit (604, 605.1 - 605.6, 61.1 - 61.3) vorgesehen ist.

4. Einrichtung nach einem oder mehreren der Ansprüche 1 bis 3, **dadurch gekennzeichnet, dass** die Förderelemente (63.1 - 63.10, 64.1 - 64.5) Übergabetrommeln (63) umfassen.

## Claims

1. Multi-segment filter producing device with a rod forming device (1) and a device for combining groups (27) of filter segments (6, 7, 79, 80 - 83, 83.1 - 83.4, 87) to produce multi-segment filters (49) in the tobacco processing industry in a rod-forming process, and the combined filter segment groups (27) are transferred to the rod forming device (1) by means of a transfer device (62), and at least two different types of filter segments (6, 7, 79, 80 - 83, 83.1 - 83.4, 87) are provided for every multi-segment filter (49), **characterised in that** the device for combining groups (27) of filter segments (6, 7, 79, 80 - 83, 83.1 - 83.4, 87) can be divided into a plurality of independent functional units (604, 605.1 - 605.6, 61.1 - 61.3), each of which is designed as a module, and the filter segments (6, 7, 79, 80 - 83, 83.1 - 83.4, 87) can be conveyed cross-axially through the independent functional units (604, 605.1 - 605.6, 61.1 - 61.3), and the plurality of independent functional units (604, 605.1 - 605.6, 61.1 - 61.3) are disposed in a row so that at least some of the conveyor elements (8.1 - 8.5, 13.1 - 13.6, 16, 16.1 - 16.2, 63.1 - 63.10, 64.1 - 64.5, 74.1 - 74.3, 75.1 - 75.2, 90) of two adjacent functional units (604, 605.1 - 605.6, 61.1 - 61.3) can be operatively connected, in particular engaged in one another, and the conveyor elements (63.1 - 63.10, 64.1 - 64.5) which can be operatively connected are disposed horizontally in a row, and every functional unit comprises at least one combining drum (64.1 - 64.5).

2. Device as claimed in claim 1, **characterised in that** a functional unit (604, 605.1 - 605.6, 61.1 - 61.3) is provided for each type of filter segment (6, 7, 79, 80 - 83, 83.1 - 83.4, 87) of a multi-segment filter (49).

3. Device as claimed in claim 1 and/or 2, **characterised in that** one, in particular single, functional unit (604, 605.1 - 605.6, 61.1 - 61.3) is provided for each filter segment (6, 7, 79, 80 - 83, 83.1 - 83.4, 87) of a multi-segment filter (49).

4. Device as claimed in one or more of claims 1 to 3, **characterised in that** the conveyor elements (63.1 - 63.10, 64.1 - 64.5) comprise transfer drums (63).

## Revendications

1. Dispositif de fabrication de filtres multisegments comprenant un dispositif de formation de tubes à bouts filtres (1) et un dispositif servant à assembler des groupes (27) de segments de filtres (6, 7, 79, 80 - 83, 83.1 - 83.4, 87), pour fabriquer des filtres multisegments (49) de l'industrie de transformation du tabac dans un procédé de confection de tubes, dans lequel des groupes de segments de filtres assemblés (27) sont transférés au moyen d'un dispositif de transfert (62) sur le dispositif de formation de tubes à bouts filtres (1), et dans lequel, pour chaque filtre multisegment (49), il est prévu au moins deux sortes différentes de segments de filtres (6, 7, 79, 80 - 83, 83.1 - 83.4, 87), **caractérisé en ce que** le dispositif servant à assembler des groupes (27) de segments de filtres (6, 7, 79, 80 - 83, 83.1 - 83.4, 87) peut être subdivisé en une pluralité d'unités fonctionnelles autonomes (604, 605.1 - 605.6, 61.1 - 61.3) qui sont exécutées chacune en tant que module, les segments de filtres (6, 7, 79, 80 - 83, 83.1 - 83.4, 87) pouvant être transportés transversalement à leur axe dans les unités fonctionnelles autonomes (604, 605.1 - 605.6, 61.1 - 61.3), la pluralité d'unités fonctionnelles autonomes (604, 605.1 - 605.6, 61.1 - 61.3) étant disposée en une rangée de telle manière qu'au moins une partie des éléments de transport (8.1 - 8.5, 13.1 - 13.6, 16, 16.1 - 16.2, 63.1 - 63.10, 64.1 - 64.5, 74.1 - 74,3, 75.1 - 75.2, 90) de deux unités fonctionnelles (604, 605.1 - 605.6, 61.1 - 61.3) adjacentes puisse être mise en liaison active, en particulier que les unités fonctionnelles puissent être engagées les unes dans les autres, les éléments de transport (63.1 - 63.10, 64.1 - 64.5) qui peuvent être mis en liaison active étant disposés horizontalement en une rangée et chaque unité fonctionnelle comprenant au moins un tambour d'assemblage (64.1 -64.5).

2. Dispositif selon la revendication 1, **caractérisé en ce que**, pour chaque sorte de segment de filtre (6, 7, 79, 80 - 83, 83.1 - 83.4, 87) d'un filtre multisegment (49), il est prévu une unité fonctionnelle (604, 605.1 - 605.6, 61.1 - 61.3).

3. Dispositif selon la revendication 1 et/ou 2, **caractérisé en ce que**, pour chaque segment de filtre (6, 7, 79, 80 - 83, 83.1 - 83.4, 87) d'un filtre multisegment (49), il est prévu une, en particulier une seule, unité fonctionnelle (604, 605.1 - 605.6, 61.1 - 61.3).

4. Dispositif selon une ou plusieurs des revendications 1 à 3, **caractérisé en ce que** les éléments de transport (63.1 - 63.10, 64.1 - 64.5) comprennent des tambours de transfert (63).
